# EUROPÄISCHE PATENTSCHRIFT

(11) **EP 3 577 725 B1**
(45) Veröffentlichungstag und Bekanntmachung des Hinweises auf die Patenterteilung: **05.05.2021**
(21) Anmeldenummer: 18702903.8
(22) Anmeldetag: 16.01.2018
(51) Int. Cl.: H01R 13/512, H01R 13/516, H01R 13/655

(54) **STECKVERBINDER MIT SCHUTZLEITERBRÜCKE**
PLUG WITH PROTECTIVE CONDUCTOR BRIDGE
CONNECTEUR ENFICHABLE ÉQUIPÉ D'UN PONT DE CONNEXION DE CONDUCTEURS DE PROTECTION

(30) Priorität: 06.02.2017 DE 102017102223
(43) Veröffentlichungstag der Anmeldung: 11.12.2019
(73) Patentinhaber: HARTING Electric GmbH & Co. KG, 32339 Espelkamp (DE)
(72) Erfinder: BENEKE, Andre, 49377 Vechta (DE); BEISCHER, Thomas, 32339 Espelkamp (DE)
(86) Internationale Anmeldenummer: PCT/DE2018/100028
(87) Internationale Veröffentlichungsnummer: WO 2018/141327

(56) Entgegenhaltungen:
- DE-B3-102014 109 351
- US-A1- 2003 008 552

## Beschreibung

Die Erfindung geht aus von einem Steckverbinder nach dem Oberbegriff des unabhängigen Anspruchs 1 und weiterhin geht die Erfindung von einem Steckverbinder nach dem Oberbegriff des nebengeordneten Anspruch 7 aus.

Derartige Steckverbinder und Gegensteckverbinder werden verwendet, um eine elektrische und mechanische Verbindung zwischen zwei elektrischen Leitungen oder einer elektrischen Leitung und einem Gerät herzustellen. Insbesondere für die Übertragung großer Ströme sind sogenannte schwere Steckverbinder erforderlich, die durch das Gehäuse gegen Umwelteinflüsse geschützt sind.

Der prinzipielle Aufbau von Steckverbinder und Gegensteckverbinder kann im Wesentlichen identisch sein und sich lediglich in der Ausgestaltung ihrer elektrischen Kontakte zum Herstellen der elektrischen Verbindung unterscheiden. Die Ausführungen für den Steckverbinder gelten somit entsprechend für den Gegensteckverbinder.

### Stand der Technik

Die Druckschrift WO 2011/069522 A1 offenbart einen Systemsteckverbinder, der Steck-Module mit darin gehaltenen elektrischen Kontakten aufnimmt. Die Steck-Module werden senkrecht in einen Bereich eines Halterahmens eingesetzt und anschließend seitlich um 90° in den Halterahmen verschoben und gehalten.

Aus der Druckschrift DE 203 30 11 A ist ein Schutzkontaktstecker mit einem in einem Steckermantel angeordneten Steckereinsatz bekannt, bei dem der Schutzkontakt unmittelbar an dem Kontaktträger des Steckereinsatzes befestigt ist.

Die Druckschrift DE 10 2014 109 351 B3 bietet einen Steckverbinder, der eine sichere mechanische und elektrische Verbindung von Steckverbinder und Gegensteckverbinder ermöglicht.

Aus der DE 10 2012 101 813 B3 ist ein Steckverbinder mit einem Steckereinsatz und einer Schutzleiterbrücke bekannt. Dabei ist der Steckereinsatz an einem Verbindungsbereich gehalten, welcher als Schraubverbindung ausgeführt ist.

Nachteilig an dem zuvor beschriebenen Steckverbinder ist, dass die Montage der Schutzleiterbrücke und des Steckereinsatzes aufwändig ist und in dem Gehäuse Montageraum freigehalten werden muss, um sowohl den Steckereinsatz wie auch die Schutzleiterbrücke zu montieren. Dadurch ist es erforderlich, den Steckverbinder entsprechend groß auszuführen. Außerdem besitzen derartige Steckverbinder oft ein hohes Gewicht, was ihre Handhabung erschwert.

Die Druckschrift US 2003/008552 A1 offenbart einen kostengünstigen Steckverbinder für die Massenproduktion. Dieser Steckverbinder umfasst einen ersten Stecker, einen zweiten Stecker und ein Verbindungsgehäuse. Jeweils eine Seite des ersten und des zweiten Steckers kann mit einem Computerperipheriegerät (z. B. einer Maus oder einem Modem) eingesteckt werden. Der erste Stecker und der zweite Stecker sind fest mit dem Verbindungsgehäuse verbunden. Das Verbindungsgehäuse ist ein Spritzgussteil aus Kunststoff. Auf dem Verbindungsgehäuse sind mehrere Metallplatten installiert, wobei zwei der Metallplatten mit der Verbindungsfläche des Verbindungsgehäuses verbunden sind. Die Metallplatte auf dem Verbindungsgehäuse hat einen Leitungseffekt, so dass elektrostatische Ladungen von einer Leiterplatte effektiv abgeführt werden können, eine stabile Datenübertragung mit den Computerperipheriegeräten zu gewährleisten.

Das Deutsche Patent- und Markenamt hat in der Prioritätsanmeldung zu vorliegender Anmeldung zusätzlich zu dem oben genannten, den folgenden Stand der Technik recherchiert: DE 10 2009 055 925 A1 und DE 94 08 909 U1.

### Aufgabenstellung

Die Aufgabe der Erfindung besteht darin, einen Steckverbinder vorzustellen, der einfach zu handhaben ist.

Die Aufgabe wird durch den Gegenstand der unabhängigen Ansprüche gelöst.

Vorteilhafte Ausgestaltungen der Erfindung sind in den Unteransprüchen angegeben.

Die Erfindung betrifft einen Steckverbinder zur mechanischen und elektrischen Verbindung mit einem korrespondierenden Gegensteckverbinder, aufweisend ein Gehäuse und eine Schutzleiterbrücke. Das Gehäuse weist wenigstens einen Verbindungsbereich zur Verbindung mit dem Steckereinsatz auf, wobei der Steckereinsatz an dem wenigstens einen Verbindungsbereich gehalten ist. Der Verbindungsbereich und das Gehäuse sind einstückig miteinander ausgeführt. Die Schutzleiterbrücke ist von oben in das Gehäuse einsetzbar. Dadurch ist eine Montage eines Steckereinsatzes von der Steckseite und von der Anschlussseite möglich.

Der Steckverbinder und der Gegensteckverbinder können identisch ausgebildet sein. Der Steckverbinder kann sowohl Kabelsteckverbinder, zur Verbindung mit einem Kabel, oder als Anbausteckverbinder zur Montage an einer Gerätewand vorgesehen sein.

Der Steckverbinder besteht aus einem Gehäuse, welches zur Aufnahme eines Steckereinsatzes dient. Der Steckereinsatz ist zur elektrischen Kontaktierung mit einem korrespondierenden Steckereinsatz des Gegensteckverbinders vorgesehen.

Zudem ist im Steckverbinder eine Schutzleiterbrücke vorgesehen, welche zur elektrischen Verbindung der Schutzleiter (PE-Kontakte) des Steckereinsatzes dient. Dazu ist die Schutzleiterbrücke erfindungsgemäß von oben in das Gehäuse einsetzbar. Dies bietet den Vorteil, dass die mechanische Stabilität zwischen Gehäuse und Schutzleiterbrücke messbar größer ist als wenn die Schutzleiterbrücke seitlich in das Gehäuse eingesetzt ist.

Dabei ist der wenigstens eine Verbindungsbereich zur Herstellung einer Schraubverbindung mit dem Steckereinsatz ausgeführt. Dies bedeutet, dass der Verbindungsbereich so ausgebildet ist, dass er eine Verbindung mit dem Steckereinsatz mittels einer Verschraubung eingehen kann. So kann der Steckereinsatz sicher an dem Gehäuse befestigt werden.

Der wenigstens eine Verbindungsbereich weist ein Durchgangsloch auf. In dieses Durchgangsloch des Verbindungsbereichs kann eine Schraube zur Befestigung eingesetzt werden.

Das Durchgangsloch des Verbindungsbereichs weist ein Innengewinde auf. Dieses befindet sich an der Innenseite des Durchgangsloches.

In einer weiteren alternativen Ausführungsform ist im Verbindungsbereich eine Schraubhülse in das Gehäuse eingesetzt. Diese Schraubhülse ist verdrehsicher im Verbindungsbereich eingebracht. Eine Schraube, mit welcher der Steckereinsatz am Gehäuse befestigt wird, kann so in die Schraubhülse im Verbindungsbereich eingeschraubt werden.

In einer vorteilhaften Ausführungsform ist die Schraubhülse aus Metall gefertigt. Dies gewährleistet eine sichere, stabile Befestigung und Verschraubung.

Die Schutzleiterbrücke weist wenigstens eine Lasche mit mindestens einer Abwinkelung auf. Idealerweise weist die Lasche zwei Abwinklungen auf. Die Abwinkelung weist etwa einen rechten Winkel zur Lasche auf. Bei mehr als einer Abwinkelung weisen die Abwinklungen immer in dieselbe Richtung.

Die Abwinkelung weist ein Durchgangsloch auf, wobei das Durchgangsloch kreissymmetrisch zum Durchgangsloch des Verbindungsbereiches liegt.

In einer besonders bevorzugten Ausführungsform ist die wenigstens eine Lasche der Schutzleiterbrücke in einem Schlitz im Gehäuse angeordnet. In dem Schlitz liegt die Lasche senkrecht zum Durchgangsloch des Verbindungsbereichs. Die Abwinkelung liegt parallel zum Durchgangsloch des Verbindungsbereichs. So können die Durchgangslöcher fluchtend, kreissymmetrisch ausgerichtet werden.

Zweckmäßig ist die Schutzleiterbrücke aus einem elektrisch leitfähigen Material hergestellt. In einer weiteren, besonders bevorzugten Ausführungsform ist die Schutzleiterbrücke einteilig aus Metall, bevorzugt aus einem Metallblech, hergestellt. Dies ist besonders flexibel, leicht zu bearbeiten und kostengünstig herzustellen. Das Metallblech kann in Stanz-Biege-Technik bearbeitet werden.

In einer vorteilhaften Ausführungsform weist das Gehäuse mindestens eine Rastnase zur Fixierung der Schutzleiterbrücke auf. Die Rastnase dient als zusätzliche Stabilisierungs- und provisorische Fixierungsmöglichkeit für die Schutzleiterbrücke, insbesondere zur Vereinfachung der Montage.

Die Vorteile der Erfindung kommen besonders gut zur Geltung, wenn es sich bei dem Gehäuse um ein aus Kunststoff hergestelltes Gehäuse handelt.

In einer alternativen Ausführungsform ist ein Halterahmen zur Aufnahme eines Steckereinsatzes in dem Gehäuse einsetzbar. Der Halterahmen ist am Gehäuse fixiert. Der Einsatz eines Halterahmens ist vorteilhaft, wenn es sich bei dem Gehäuse um ein sogenanntes Anbaugehäuse handelt.

In einer bevorzugten Ausführungsform ist der Halterahmen zur Aufnahme der Schutzleiterbrücke geeignet. Er weist dafür mindestens einen einstückigen Verbindungsbereich auf. Dieser entspricht in seiner Form und Ausgestaltung dem Verbindungsbereich des Gehäuses. Der Verbindungsbereich des Halterahmens ist eine Verlängerung des Verbindungsbereiches des Gehäuses.

In einer Ausführungsform ist der Halterahmen aus Kunststoff hergestellt. Wird ein Halterahmen mit dem Gehäuse verwendet, so verfügt dieser ebenfalls über entsprechende Durchgangslöcher für die Verbindungsbereiche und über entsprechende Schlitze. Dadurch kann die erfindungsgemäße Schutzleiterbrücke entsprechend auch mit einem Halterahmen verwendet werden, wenn dies erforderlich ist.

Die vorliegende Erfindung löst die erfindungsgemäße Aufgabe durch eine Schutzleiterbrücke, welche einfach von oben in das Gehäuse eines Steckverbinders zu montieren ist. Dadurch gewährleistet die Schutzleiterbrücke eine hohe mechanische Stabilität, besonders hinsichtlich der Steck- und Ziehkräfte. Ferner ermöglicht sie eine einfache, schnelle und preisgünstige Montage.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung einer erfindungsgemäßen Schutzleiterbrücke
- Fig. 2: eine perspektivische Darstellung eines Gehäuses mit eingesetzter Schutzleiterbrücke
- Fig. 3: eine perspektivische Darstellung eines Haltrahmens mit eingesetzter Schutzleiterbrücke

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt eine erfindungsgemäße Schutzleiterbrücke 3. Die Schutzleiterbrücke 3 ist einteilig ausgeführt. Diese weist eine flachquaderförmige Lasche 12 auf. Die Lasche 12 liegt in einer Ebene.

An die Lasche 12 sind zwei Abwinkelungen 14 angeformt. Die Abwinkelungen 14 sind annährend quadratisch geformt. Sie sind senkrecht zu den flachen Seiten der Lasche 12 ausgebildet. Idealerweise sind die Abwinkelungen 14 mit der Lasche 12 einteilig ausgeführt. Dabei sind die Abwinkelungen 14 um etwa 90° Grad gebogen. Beide Abwinkelungen 14 sind in die gleiche Richtung gebogen. Die Ebene der Abwinkelungen 14 ist senkrecht zu der Ebene der Lasche 12 angeordnet.

Die Abwinkelungen 14 weisen jeweils ein Durchgangsloch 13 auf. Der Mittelpunkt des Durchgangslochs 13 entspricht dem Mittelpunkt der Abwinkelung 14. Das Durchgangsloch 13 ist zentriert in der Abwinkelung 14 angeordnet.

Das Stanz-Biege-Verfahren dient zur Herstellung für die erfindungsgemäße Schutzleiterbrücke 3 aus Metallblech. Die Schutzleiterbrücke 3 ist in ein Gehäuse 2 einsetzbar. Alternativ ist die Schutzleiterbrücke 3 in einen Halterahmen 4 einsetzbar.

Die Figur 2 zeigt eine perspektivische Darstellung eines Gehäuses 2 eines Steckverbinders 1. Bei dem Gehäuse 2 handelt es sich um ein Kunststoffgehäuse. Das Gehäuse 2 verfügt über vier Verbindungsbereiche 9. In der Figur 2 sind von den vier Verbindungsbereichen auf Grund der perspektivischen Darstellung nur zwei Verbindungsbereiche 9 zu sehen. Der Verbindungsbereich 9 weist ein Durchgangsloch auf, welches über ein Innengewinde verfügt. Das Durchgangsloch des Verbindungsbereichs 9 wird in dieser Figur von der Abwinkelung 14 und dem dazugehörigen Durchgangsloch 13 verdeckt.

In dem Gehäuse 2 ist die Schutzleiterbrücke 3 aus der Figur 1 eingesetzt. Die Schutzleiterbrücke 3, genauer die Lasche 12 der Schutzleiterbrücke 3, ist dabei in einem Schlitz angeordnet. Die Lasche 12 weist die Länge des Innenmaßes des Gehäuses 2 auf. Das Durchgangsloch des Verbindungsbereiches 9 und das Durchgangsloch 13 sind kreissymmetrisch und fluchtend zueinander ausgerichtet. Dadurch sind die Abwinkelung 14 und der Verbindungsbereich 9 ebenfalls parallel zueinander ausgerichtet, während sich die Lasche 12 senkrecht dazu befindet.

Die Figur 3 zeigt eine perspektivische Darstellung eines Halterahmens 4. Dieser ist in ein Gehäuse eines Steckverbinders 1 einsetzbar. Der Halterahmen 4 wird vorrangig in Kombination mit einem Anbaugehäuse eingesetzt. Der Halterahmen 4 besteht aus Kunststoff.

Der Halterahmen 4 verfügt über vier Verbindungsbereiche 9. Jeder dieser Verbindungsbereiche 9 weist ein Durchgangsloch auf mit je einem Innengewinde auf.

In dem Halterahmen 4 ist die Schutzleiterbrücke 3 aus der Figur 1 eingesetzt. Die Schutzleiterbrücke 3, genauer die Lasche 12 der Schutzleiterbrücke 3, ist dabei in einem Schlitz angeordnet. Die Lasche 12 weist die Länge des Innenmaßes des Gehäuses 2 auf. Das Durchgangsloch des Verbindungsbereiches 9 und das Durchgangsloch 13 sind kreissymmetrisch und fluchtend zueinander ausgerichtet. Dadurch sind die Abwinkelung 14 und der Verbindungsbereich 9 ebenfalls parallel zueinander ausgerichtet, während sich die Lasche 12 senkrecht dazu befindet.

### Bezugszeichenliste

- 1: Steckverbinder
- 2: Gehäuse
- 3: Schutzleiterbrücke
- 4: Halterahmen

- 9: Verbindungsbereich

- 12: Lasche
- 13: Durchgangsloch
- 14: Abwinkelung

## Patentansprüche

1. Steckverbinder (1), zur mechanischen und elektrischen Verbindung mit einem korrespondierenden Gegensteckverbinder, aufweisend ein Gehäuse (2), einen Steckereinsatz und eine Schutzleiterbrücke (3),
wobei das Gehäuse (2) wenigstens einen Verbindungsbereich (9) zur Verbindung mit dem Steckereinsatz aufweist, und
wobei der Steckereinsatz an dem wenigstens einen Verbindungsbereich (9) gehalten ist,
wobei der Verbindungsbereich (9) und das Gehäuse (2) einstückig ausgeführt sind,
wobei die Schutzleiterbrücke (3) in das Gehäuse (2) einsetzbar ist, und
wobei die Schutzleiterbrücke (3) wenigstens eine Lasche (12) mit mindestens einer Abwinkelung (14) aufweist,
wobei
die Lasche (12) flachquaderförmig ausgeführt ist und in einer Ebene liegt, wobei die Ebene der Abwinkelungen (14) senkrecht zu der Ebene der Lasche (12) angeordnet ist,
wobei die Abwinklungen (14) jeweils ein Durchgangsloch (13) aufweisen
wobei der wenigstens eine Verbindungsbereich (9) zur Herstellung einer Schraubverbindung mit dem Steckereinsatz ein Durchgangsloch aufweist, welches über ein Innengewinde verfügt, wobei das Durchgangsloch des Verbindungsbereiches (9) und das Durchgangsloch (13) der Abwinklung (14) kreissymmetrisch und fluchtend zueinander ausgerichtet sind,
**dadurch gekennzeichnet, dass**
die wenigstens eine Lasche (12) der Schutzleiterbrücke (3) in einem Schlitz im Gehäuse (2) angeordnet ist und die Länge des Innenmaßes des Gehäuses (2) aufweist.

2. Steckverbinder (1) nach Anspruch 1,
**dadurch gekennzeichnet, dass**
im Verbindungsbereich (9) eine Schraubhülse in das Gehäuse (2) eingesetzt ist.

3. Steckverbinder (1) nach Anspruch 2,
**dadurch gekennzeichnet, dass**
die Schraubhülse aus Metall gefertigt ist.

4. Steckverbinder (1) nach einem der vorstehenden Ansprüche,
**dadurch gekennzeichnet, dass**
die Schutzleiterbrücke (3) einteilig aus einem Metallblech hergestellt
ist.

5. Steckverbinder (1) nach einem der vorstehenden Ansprüche,
**dadurch gekennzeichnet, dass**
das Gehäuse (2) mindestens eine Rastnase zur Fixierung der Schutzleiterbrücke (3) aufweist.

6. Steckverbinder (1) nach einem der vorstehenden Ansprüche,
**dadurch gekennzeichnet, dass**
das Gehäuse (2) aus Kunststoff besteht.

7. Steckverbinder (1), zur mechanischen und elektrischen Verbindung mit einem korrespondierenden Gegensteckverbinder, aufweisend ein Gehäuse (2), einen Steckereinsatz und eine Schutzleiterbrücke (3),
wobei in dem Gehäuse (2) ein Halterahmen (4) eingesetzt ist, wobei der Halterahmen (4) wenigstens einen Verbindungsbereich (9) zur Verbindung mit dem Steckereinsatz aufweist, und wobei der Steckereinsatz an dem wenigstens einen Verbindungsbereich (9) gehalten ist,
wobei der Verbindungsbereich (9) und der Halterahmen (4) einstückig ausgeführt sind,
wobei die Schutzleiterbrücke (3) in den Halterahmen (4) einsetzbar ist,
wobei die Schutzleiterbrücke (3) wenigstens eine Lasche (12) mit mindestens einer Abwinkelung (14) aufweist,
wobei
die Lasche (12) flachquaderförmig ausgeführt ist und in einer Ebene liegt, wobei die Ebene der Abwinkelungen (14) senkrecht zu der Ebene der Lasche (12) angeordnet ist,
wobei der Verbindungsbereich (9) zur Herstellung einer Schraubverbindung mit dem Steckereinsatz ein Durchgangsloch aufweist, welches über ein Innengewinde verfügt, wobei das Durchgangsloch des Verbindungsbereiches (9) und das Durchgangsloch (13) der Abwinklung (14) kreissymmetrisch und fluchtend zueinander ausgerichtet sind,
**dadurch gekennzeichnet, dass**
die wenigstens eine Lasche (12) der Schutzleiterbrücke (3) in einen Schlitz im Halterahmen (4) angeordnet ist und die Länge des Innenmaßes des Gehäuses (2) aufweist.

8. Steckverbinder (1) nach vorstehendem Anspruch
**dadurch gekennzeichnet, dass**
der Halterahmen (4) an dem Gehäuse (2) fixiert ist.

9. Steckverbinder (1) nach einem der Ansprüche 7 bis 8,
**dadurch gekennzeichnet, dass**
der Halterahmen (4) aus Kunststoff hergestellt ist.

## Claims

1. Plug (1) for mechanical and electrical connection to a corresponding mating plug, having a housing (2), a plug insert and a protective conductor bridge (3),
wherein the housing (2) has at least one connecting region (9) for connection to the plug insert, and
wherein the plug insert is retained on the at least one connecting region (9),
wherein the connecting region (9) and the housing (2) are formed in one piece,
wherein the protective conductor bridge (3) can be inserted into the housing (2), and
wherein the protective conductor bridge (3) has at least one bracket (12) with at least one angled portion (14), wherein the bracket (12) is designed in the form of a shallow cuboid and is located in a single plane, wherein the plane of the angled portions (14) is arranged perpendicularly to the plane of the bracket (12), wherein the angled portions (14) each have a through-hole (13) ,
wherein the at least one connecting region (9), for establishing a screw connection to the plug insert, has a through-hole which has an internal thread, wherein the through-hole of the connecting region (9) and the through-hole (13) of the angled portion (14) are oriented with circular symmetry and in alignment with one another,
**characterized in that** the at least one bracket (12) of the protective conductor bridge (3) is arranged in a slot in the housing (2) and has a length equal to the length of the internal dimensioning of the housing (2).

2. Plug (1) according to Claim 1,
**characterized in that**,
in the connecting region (9), a screw-connection sleeve is inserted into the housing (2).

3. Plug (1) according to Claim 2,
**characterized in that**
the screw-connection sleeve is manufactured from metal.

4. Plug (1) according to one of the preceding claims,
**characterized in that**
the protective conductor bridge (3) is produced in one piece from a metal sheet.

5. Plug (1) according to one of the preceding claims,
**characterized in that**
the housing (2) has at least one latching nose for fixing the protective conductor bridge (3).

6. Plug (1) according to one of the preceding claims,
**characterized in that**
the housing (2) consists of plastic.

7. Plug (1) for mechanical and electrical connection to a corresponding mating plug, having a housing (2), a plug insert and a protective conductor bridge (3), wherein a retaining frame (4) has been inserted in the housing (2),
wherein the retaining frame (4) has at least one connecting region (9) for a connection to the plug insert, and
wherein the plug insert is retained on the at least one connecting region (9),
wherein the connecting region (9) and the retaining frame (4) are formed in one piece,
wherein the protective conductor bridge (3) can be inserted into the retaining frame (4),
wherein the protective conductor bridge (3) has at least one bracket (12) with at least one angled portion (14), wherein the bracket (12) is designed in the form of a shallow cuboid and is located in a single plane, wherein the plane of the angled portion (14) is arranged perpendicularly to the plane of the bracket (12), wherein the connecting region (9), for establishing a screw connection to the plug insert, has a through-hole which has an internal thread, wherein the through-hole of the connecting region (9) and the through-hole (13) of the angled portion (14) are oriented with circular symmetry and in alignment with one another,
**characterized in that** the at least one bracket of the protective conductor bridge is arranged in a slot in the retaining frame and has a length equal to the length of the internal dimensioning of the housing.

8. Plug (1) according to the preceding claim,
**characterized in that**
the retaining frame (4) is fixed on the housing (2).

9. Plug (1) according to either of Claims 7 and 8,
**characterized in that**
the retaining frame (4) is produced from plastic.

## Revendications

1. Connecteur enfichable (1) destiné à être relié mécaniquement et électriquement à un connecteur enfichable homologue correspondant, comprenant un boîtier (2), un insert enfichable et un pont conducteur de protection (3),
dans lequel le boîtier (2) comprend au moins une zone de liaison (9) destinée à la liaison avec l'insert enfichable et
dans lequel l'insert enfichable est retenu sur l'au moins une zone de liaison (9),
dans lequel la zone de liaison (9) et le boîtier (2) sont réalisés d'une seule pièce,
dans lequel le pont conducteur de protection (3) peut être inséré dans le boîtier (2), et
dans lequel le pont conducteur de protection (3) comprend au moins une patte (12) dotée d'au moins un coude (14), dans lequel la patte (12) est réalisée de manière parallélépipédique plane et se situe dans un plan, dans lequel le plan des coudes (14) est disposé perpendiculairement au plan de la patte (12),
dans lequel les coudes (14) comprennent respectivement un trou traversant (13),
dans lequel l'au moins une zone de liaison (9) comprend un trou traversant pour réaliser une liaison vissée avec l'insert enfichable, lequel trou traversant possède un filetage intérieur, dans lequel le trou traversant de la zone de liaison (9) et le trou traversant (13) du coude (14) sont orientés suivant une symétrie circulaire et de manière alignée l'un par rapport à l'autre, **caractérisé en ce que** l'au moins une patte (12) du pont conducteur de protection (3) est disposée dans une fente dans le boîtier (2) et présente la longueur de la dimension intérieure du boîtier (2).

2. Connecteur enfichable (1) selon la revendication 1,
**caractérisé en ce**
**qu'**une douille filetée est insérée dans le boîtier (2) dans la zone de liaison (9).

3. Connecteur enfichable (1) selon la revendication 2,
**caractérisé en ce que**
la douille filetée est fabriquée à partir de métal.

4. Connecteur enfichable (1) selon l'une des revendications précédentes,
**caractérisé en ce que**
le pont conducteur de protection (3) est fabriqué d'un seul tenant à partir d'une tôle métallique.

5. Connecteur enfichable (1) selon l'une des revendications précédentes,
**caractérisé en ce que**
le boîtier (2) comprend au moins un ergot d'encliquetage servant à la fixation du pont conducteur de protection (3) .

6. Connecteur enfichable (1) selon l'une des revendications précédentes,
**caractérisé en ce que**
le boîtier (2) est constitué de matière synthétique.

7. Connecteur enfichable (1) destiné à être relié mécaniquement et électriquement à un connecteur enfichable homologue correspondant, comprenant
un boîtier (2), un insert enfichable et un pont conducteur de protection (3),
dans lequel un cadre de retenue (4) est inséré dans le boîtier (2),
dans lequel le cadre de retenue (4) comprend au moins une zone de liaison (9) destinée à la liaison avec l'insert enfichable et
dans lequel l'insert enfichable est retenu sur l'au moins une zone de liaison (9),
dans lequel la zone de liaison (9) et le cadre de retenue (4) sont réalisés d'une seule pièce,
dans lequel le pont conducteur de protection (3) peut être inséré dans le cadre de retenue (4),
dans lequel le pont conducteur de protection (3) comprend au moins une patte (12) dotée d'au moins un coude (14), dans lequel la patte (12) est réalisée de manière parallélépipédique plane et se situe dans un plan, dans lequel le plan des coudes (14) est disposé perpendiculairement au plan de la patte (12),
dans lequel la zone de liaison (9) comprend un trou traversant pour réaliser une liaison vissée avec l'insert enfichable, lequel trou traversant possède un filetage intérieur, dans lequel le trou traversant de la zone de liaison (9) et le trou traversant (13) du coude (14) sont orientés suivant une symétrie circulaire et de manière alignée l'un par rapport à l'autre, **caractérisé en ce que** l'au moins une patte du pont conducteur de protection est disposée dans une fente dans le cadre de retenue et présente la longueur de la dimension intérieure du boîtier.

8. Connecteur enfichable (1) selon la revendication précédente,
**caractérisé en ce que**
le cadre de retenue (4) est fixé au boîtier (2).

9. Connecteur enfichable (1) selon l'une des revendications 7 et 8,
**caractérisé en ce que**
le cadre de retenue (4) est fabriqué à partir de matière synthétique.
